# FASCICULE DE BREVET EUROPEEN

(11) **EP 0 637 723 B1**
(45) Date de publication et mention de la délivrance du brevet: **03.02.1999**
(21) Numéro de dépôt: 94401761.5
(22) Date de dépôt: 01.08.1994
(51) Int. Cl.: F24H 1/10

(54) **Dispositif échangeur pour le chauffage d'un fluide visqueux**
Austauschvorrichtung zur Heizung eines zähflüssigen Fluidums
Exchanging apparatus for heating viscous fluids

(30) Priorité: 03.08.1993 FR 9309551
(43) Date de publication de la demande: 08.02.1995
(73) Titulaire: ELECTRICITE DE FRANCE Service National, 75008 Paris (FR)
(72) Inventeur: Gorse, Michel, F-77810 Thomery (FR); Creton, Bernard, F-77940 Montmachoux (FR); Rivoalen, Hervé, F-77210 Avon (FR)
(74) Mandataire: Dubois-Chabert, Guy

(56) Documents cités:
- AU-B- 550 594
- DE-B- 1 159 413
- DE-C- 919 184
- FR-A- 1 239 842
- FR-A- 2 664 784
- GB-A- 2 084 284
- US-A- 1 727 585
- US-A- 3 247 888
- US-A- 4 425 936
- REVUE GENERALE DE L'ELECTRICITE no. 10, Novembre 1992, PARIS FR, pages 56 - 61 COLOMBO ET AL 'L'ELECTRICITE,UN NOUVEAU FLUIDE THERMIQUE'

## Description

### Domaine de l'invention

L'invention concerne le chauffage des fluides agro-alimentaires visqueux circulant dans un espace annulaire chauffé par effet Joule. Une application est prévue pour la stérilisation desdites produits agro-alimentaires.

### Art antérieur et problème posé

Dans de nombreux procédés industriels, on est amené à chauffer des fluides divers. Nombreux sont mauvais conducteurs de la chaleur, très visqueux, thermosensibles et ont un comportement thermorhéologique complexe, en particulier les fluides dits "non newtoniens". Les méthodes de chauffage de tels fluides utilisent en général des échangeurs tubulaires, des échangeurs à plaques ou l'injection de vapeur.

Pour traiter de tels fluides visqueux, ces techniques ne donnent pas toujours entière satisfaction et posent souvent de nombreux problèmes. La technique consistant à utiliser un tube à passage direct de courant, c'est-à-dire un échangeur électrique permet d'éviter certains de ces inconvénients. En effet, il est possible de contrôler de manière très précise l'écart de température entre la paroi et le fluide. De plus, ce système n'a pratiquement pas d'inertie. Par contre, dans le cas des échangeurs tubulaires, le traitement des fluides de très forte viscosité crée d'importantes pertes de charges, qui nécessitent l'utilisation de tubes de grand diamètre pour limiter ces pertes de charges.

Or, comme ces fluides visqueux sont également souvent de très mauvais conducteurs de la chaleur, le transfert thermique entre la paroi chaude du tube et le fluide est très difficile. En effet, la chaleur est transmise au fluide proche de la paroi. Par contre, en raison de la faible conductivité thermique de tels fluides visqueux, cette chaleur est difficilement transmissible au centre de la section du tube. Ainsi, pour une section donnée, le profil thermique en régime établi a une allure parabolique. Près de la paroi, le fluide visqueux a une température voisine de celle de la paroi et au coeur de l'écoulement, la température peut être inférieure de plusieurs dizaines de degrés. Cette hétérogénéité de température est incompatible avec un traitement thermique de qualité (comme la stérilisation d'un produit agro-alimentaire). Pour réduire cet écart de température, certains fabricants d'échangeurs tubulaires ont réalisé des échangeurs thermiques composés de plusieurs tubes concentriques voir, par exemple, FR-A-1 239 842, avec une circulation de fluide thermique de part et d'autre du fluide à chauffer. La mise en oeuvre de tels appareils reste complexe. De plus, ces appareils possèdent tous les inconvénients des échangeurs thermiques.

D'autre part, on connaît des dispositifs de chauffage d'air dans une canalisation annulaire. On peut se référer, à cet effet, au document de brevet international PCT/WO 88 06482.

Le but de l'invention est de remédier à ces inconvénients en proposant un dispositif échangeur pour le chauffage d'un fluide visqueux dans une canalisation, mais de conception différente.

### Résumé de l'invention

A cet effet, l'objet principal de l'invention est un dispositif échangeur pour le chauffage d'un fluide visqueux agro-alimentaire par passage dans un tronçon de canalisation annulaire, comprenant :
- une canalisation interne ;
- une canalisation externe entourant la canalisation interne ;
- des moyens de maintien de ces canalisations l'une par rapport à l'autre, le fluide devant circuler entre les deux canalisations interne et externe ; et
- des moyens de chauffage électrique de ces deux canalisations.

Selon l'invention, les moyens de chauffage consistent à mettre sous tension électrique et en parallèle les deux canalisations qui sont alors montées électriquement en parallèle, les moyens de maintien assurant le passage du courant électrique de la canalisation externe dans la canalisation interne.

De préférence, les moyens de maintien sont des ailettes fixées longitudinalement entre les deux canalisations.

De préférence, les ailettes sont utilisées par trois et sont posées radialement à 120° les unes des autres.

Il est également préférable que ces ailettes aient une résistance électrique très inférieure à celle de la canalisation interne.

Dans une réalisation de l'invention, on utilise plusieurs tronçons comprenant chacun une canalisation interne et une canalisation externe et à chaque extrémité une pièce de raccordement électrique perpendiculaire à la surface externe de la canalisation externe. Dans ce cas, la canalisation externe est renforcée par un manchon pour supporter chaque pièce de raccordement et éviter une surchauffe locale de la canalisation externe.

Le dispositif selon l'invention peut se présenter sous deux formes générales différentes.

Une première est constituée de plusieurs tronçons de canalisations branchés en série, chaque tronçon comprenant une canalisation interne, une canalisation externe et deux pièces de raccordement électrique. Les tronçons sont reliés les uns aux autres par l'intermédiaire de coudes.

Dans une deuxième réalisation générale, plusieurs tronçons sont branchés en parallèle, chaque tronçon comprenant une canalisation interne et une canalisation externe ; une pièce de raccordement électrique est placée à chaque extrémité du dispositif.

### Liste des figures

L'invention et ses différentes caractéristiques techniques seront mieux comprises à la lecture de la description, accompagnée de plusieurs figures représentant respectivement :
- figure 1, en coupe, un tronçon du dispositif selon l'invention ;
- figure 2, un schéma relatif à une première réalisation de la structure générale du dispositif selon l'invention ; et
- figure 3, un schéma relatif à une deuxième réalisation de la structure générale du dispositif selon l'invention.

### Description détaillée de l'invention

En référence à la figure 1, un tronçon du dispositif selon l'invention comprend principalement une canalisation interne 1 et une canalisation externe 2. Ces deux canalisations 1 et 2 sont montées concentriques, c'est-à-dire qu'elles possèdent le même axe de positionnement 6. La canalisation interne 1 définit un espace interne 4 qui restera vide lors de l'utilisation du dispositif. Par contre, l'espace annulaire 3 compris entre les canalisations interne 1 et externe 2 est celui dans lequel circule le fluide visqueux à chauffer. Les flèches horizontales symbolisent le passage de ce fluide entre les deux parois de cet espace annulaire 3.

Il est bien entendu nécessaire de maintenir en position ces canalisations interne 1 et externe 2. En conséquence, on utilise des ailettes radiales 5 disposées longitudinalement entre les deux canalisations. Dans le tronçon de la figure 1, c'est un groupe de trois ailettes 5 qui est représenté, chacune disposée angulairement les unes par rapport aux autres, à 120° autour de l'axe longitudinal 6 du tronçon. Elles sont soudées à la paroi interne 1 et à la paroi externe 2.

La connexion électrique d'un tronçon se fait à l'aide d'au moins une pièce de raccordement électrique 7 fixée à la canalisation externe 2. Pour faciliter cette fixation, on utilise de préférence un manchon 8 fixé autour, ou remplaçant la canalisation externe 2, comme le montre la figure 1. Le manchon 8 a un diamètre interne correspondant au diamètre interne de la canalisation externe 2. Les ailettes 5 assurent également le passage du courant électrique de la canalisation externe dans la canalisation interne 1. De ce fait, les canalisations interne 1 et externe 2 sont montées électriquement en parallèle. Pour obtenir une bonne répartition du courant électrique dans le tronçon, les ailettes 5 doivent avoir une résistance électrique très inférieure à celles de canalisation interne 1.

On peut ainsi construire des dispositifs échangeurs selon l'invention en utilisant plusieurs tronçons, tels que celui qui vient d'être décrit.

A surface égale, on rappelle qu'une couronne possède une longueur de bords plus importante que celle d'un cercle. En conséquence, à section de canalisation égale, la canalisation annulaire, c'est-à-dire en couronne a beaucoup plus de surface de contact avec ces parois qu'une canalisation tubulaire cylindrique. Ceci a pour effet que le tronçon, tel que décrit précédemment, a une importante surface de contact avec ces parois et permet donc de transmettre une plus grande quantité de chaleur au fluide se déplaçant à l'intérieur de celle-ci, que la quantité de chaleur transmise par une simple canalisation tubulaire.

Ainsi donc, en faisant parcourir dans les deux canalisations 1 et 2 d'un tronçon, un courant électrique déterminé I, sous une tension électrique déterminée U, les deux canalisations 1 et 2 montées en parallèle s'échauffent par effet Joule. Elles transmettent par convexion cette chaleur au fluide visqueux à réchauffer parcourant l'espace annulaire 3. En ajustant ainsi les résistances électriques de ces deux canalisations interne 1 et externe 2, il est possible de faire traverser un flux thermique déterminé dans ces deux canalisations. Différentes combinaisons de température sont donc possibles entre les deux canalisations interne 1 et externe 2.

Ce dispositif présente donc l'avantage de ne présenter qu'un écart de température réduit entre le fluide proche des parois et le fluide situé loin des parois des canalisations. On bénéficie également d'une réduction de l'écart de température entre les parois des canalisations interne 1 et externe 2 et le fluide, cette réduction étant liée à la diminution de la densité de flux thermique. Le dispositif présente également certains avantages, tels que l'absence d'inertie en fonctionnement et un contrôle précis de l'écart de température entre les parois et le fluide visqueux. De plus, aucune isolation électrique n'est nécessaire dans ce dispositif.

En référence à la figure 2, une première réalisation du dispositif échangeur selon l'invention est un assemblage de plusieurs tronçons montés en série. Chaque tronçon possède à ses deux extrémités 10A et 10B une pièce de raccordement 7 pour obtenir le passage du courant dans les deux canalisations du tronçon 10. Chaque deuxième extrémité 10B d'un tronçon est reliée à une extrémité 10A d'un tronçon suivant au moyen d'un coude 11 qui, lui, n'est pas parcouru par le courant électrique. Bien entendu, l'extrémité 10B du dernier tronçon 10_{N} n'est pas reliée à un coude, mais constitue la sortie du dispositif.

En référence à la figure 3, une deuxième réalisation du dispositif selon l'invention consiste à monter différents tronçons 10 en parallèle. Chaque tronçon est relié à une alimentation en fluide visqueux 12 par sa première extrémité 10A. Chaque deuxième extrémité 10B des tronçons 10 est reliée à une sortie de fluide 13. Chaque tronçon 10 est bien entendu équipé de pièces de raccordement 7 pour que le courant électrique puisse parcourir les deux canalisations interne et externe pour effectuer le chauffage du fluide visqueux.

## Revendications

1. Dispositif échangeur de chauffage d'un fluide agro-alimentaire visqueux par passage dans un tronçon de réalisation annulaire, comprenant :
- une canalisation interne (1) ;
- une canalisation externe (2) entourant la canalisation interne (1) ;
- des moyens de maintien entre les deux canalisations interne (1) et externe (2), le fluide devant circuler entre les deux canalisations interne (1) et externe (2) ; et
- des moyens de chauffage électrique des deux canalisations interne (1) et externe (2),
caractérisé en ce que les moyens de chauffage consistent à mettre sous tension électrique et en parallèle les deux canalisations interne (1) et externe (2), qui sont alors montées électriquement en parallèle, les moyens de maintien assurant le passage du courant électrique de la canalisation externe dans la canalisation interne.

2. Dispositif selon la revendication 1, caractérisé en ce que les moyens de maintien sont des ailettes (5) fixées longitudinalement entre les deux canalisations interne (1) et externe (2).

3. Dispositif selon la revendication 2, caractérisé en ce que les ailettes (5) sont utilisées en groupe de trois, orientées angulairement à 120°.

4. Dispositif selon la revendication 2, caractérisé en ce que les ailettes (5) ont une résistance électrique très inférieure à celle de la canalisation interne (1).

5. Dispositif selon la revendication 1, caractérisé en ce qu'il comprend plusieurs tronçons (10) composés chacun d'une canalisation interne (1) et externe (2) d'une pièce de raccordement électrique (7) placée à chaque extrémité (10A, 10B) de chaque tronçon perpendiculairement à la surface externe de la canalisation externe (2).

6. Dispositif selon la revendication 5, caractérisé en ce qu'il comprend, pour chaque pièce de raccordement (7), un manchon (8) pour supporter ces pièces de raccordement (7) et éviter une surchauffe locale de la canalisation externe (2).

7. Dispositif selon la revendication 5, caractérisé en ce qu'il comprend plusieurs tronçons (10) montés en parallèle.

8. Dispositif selon la revendication 5, caractérisé en ce qu'il comprend plusieurs tronçons (10) montés en série, chaque tronçon étant relié à un autre par un coude (11).

## Patentansprüche

1. Austauschvorrichtung zum Heizen eines zähflüssigen Nahrungsmittel-Fluidums beim Durchfließen eines ringförmig ausgeführten Teilstücks, umfassend:
- eine innere Leitung (1);
- eine die innere Leitung (1) umgebende äußere Leitung (2),
- Halteeinrichtunge zwischen der inneren (1) und äußeren (2) Leitung, wobei das Fluidum zwischen den beiden Leitungen, der inneren (1) und der äußeren (2), fließen muß; und
- elektrische Heizmittel der inneren (1) und äußeren (2) Leitung,
**dadurch gekennzeichnet,**
daß die elektrischen Heizmittel darin bestehen, die beiden dann elektrisch parallelgeschalteten Leitungen, innen (1) und außen (2), unter Spannung zu setzen, wobei die Halteeinrichtungen den Durchgang des elektrischen Stroms von der äußeren Leitung zur inneren Leitung sicherstellen.

2. Vorrichtung nach Anspruch 1, dadurch gekennzeichnet, daß die Halteeinrichtungen Stege (5) sind, die in Längsrichtung zwischen der inneren (1) und äußeren (2) Leitung befestigt sind.

3. Vorrichtung nach Anspruch 2, dadurch gekennzeichnet, daß drei Stege (5) verwendet werden, die winkelmäßig um 120° versetzt sind.

4. Vorrichtung nach Anspruch 2, dadurch gekennzeichnet, daß die Stege (5) einen sehr viel niedrigeren elektrischen Widerstand haben als die innere Leitung (1).

5. Vorrichtung nach Anspruch 1, dadurch gekennzeichnet, daß sie mehrere Teilstücke (10) umfaßt, jedes gebildet durch eine innere (1) und äußere (2) Leitung und ein elektrisches Anschlußteil (7), angeordnet an jedem Ende (10A, 10B) jedes Teilstücks, senkrecht zu der Außenfläche der äußeren Leitung (2).

6. Vorrichtung nach Anspruch 5, dadurch gekennzeichnet, daß sie für jedes Anschlußteil (7) eine Muffe (8) umfaßt, um diese Anschlußteile (7) zu tragen und eine lokale Überhitzung der äußeren Leitung (2) zu vermeiden.

7. Vorrichtung nach Anspruch 5, dadurch gekennzeichnet, daß sie mehrere parallelgeschaltete Teilstücke (10) umfaßt.

8. Vorrichtung nach Anspruch 5, dadurch gekennzeichnet, daß sie mehrere in Serie geschaltete Teilstücke (10) umfaßt, wobei jedes Teilstück mit einem anderen durch einen Krümmer (11) verbunden ist.

## Claims

1. Exchanger device for heating a viscous agrifoodstuff fluid by passing it through a length that is produced as an annulus, comprising:
- an internal pipe (1);
- an external pipe (2) surrounding the internal pipe (1);
- holding means between the two, internal (1) and external (2), pipes, the fluid having to flow between the two, internal (1) and external (2), pipes; and
- means of electrically heating the two, internal (1) and external (2), pipes,
characterized in that the heating means consists in applying power in parallel to the two, internal (1) and external (2), pipes, which are then mounted electrically in parallel, the holding means allowing the electrical current to pass from the external pipe into the internal pipe.

2. Device according to Claim 1, characterized in that the holding means are fins (5) fixed longitudinally between the two, internal (1) and external (2), pipes.

3. Device according to Claim 2, characterized in that the fins (5) are used in groups of three, spaced angularly at 120°.

4. Device according to Claim 2, characterized in that the fins (5) have an electrical resistance very much lower than that of the internal pipe (1).

5. Device according to Claim 1, characterized in that it comprises several lengths (10), each made up of an internal pipe (1) and an external pipe (2), with an electrical connecting piece (7) placed at each end (10A, 10B) of each length at right angles to the external surface of the external pipe (2).

6. Device according to Claim 5, characterized in that it comprises, for each connecting piece (7), a sleeve (8) for supporting these connecting pieces (7) and preventing localized overheating of the external pipe (2).

7. Device according to Claim 5, characterized in that it comprises several lengths (10) mounted in parallel.

8. Device according to Claim 5, characterized in that it comprises several lengths (10) mounted in series, each length being connected to another by an elbow (11).
